# DEMANDE DE BREVET EUROPEEN

(11) **EP 1 857 737 A1**
(43) Date de publication de la demande: **21.11.2007**
(21) Numéro de dépôt: 07290608.4
(22) Date de dépôt: 14.05.2007
(51) Int. Cl.: F21V 33/00, A47C 21/00

(54) **Lit compartant un systeme d'eclairage**

(30) Priorité: 19.05.2006 FR 0604529
(71) Demandeur: Compagnie Financiere Europenne de literie, 75015 Paris (FR)
(72) Inventeur: Lage, Stèphane, 87260 Saint Hilaire Bonneval (FR)
(74) Mandataire: Loyer, Bertrand

(57) **Abrégé**

Lit (1) comportant un système d'éclairage (6, 7), ledit système d'éclairage comportant : des moyens d'éclairage, disposés sous le sommier dudit lit, des moyens d'alimentation en énergie, aptes à alimenter en énergie lesdits moyens d'éclairage, et des moyens de commande, aptes à commander sélectivement l'alimentation des moyens d'éclairage par lesdits moyens d'alimentation en énergie, caractérisé en ce que lesdits moyens d'alimentation en énergie comportent une pile.

## Description

La présente invention a pour objet un lit comportant un système d'éclairage.

Les lits de l'art antérieur comportant un système d'éclairage comprennent généralement un ensemble d'ampoules, fixées par exemple à la tête de lit ou sur les parois latérales du lit. Ces ampoules sont aptes à être alimentées par une alimentation secteur lorsqu'un utilisateur actionne un interrupteur.

La présente invention a pour but de proposer un lit comportant un système d'éclairage qui consomme peu d'énergie et qui ne nécessite pas la présence d'une tension élevée à proximité du lit.

A cet effet, l'invention a pour objet un lit comportant un système d'éclairage, ledit système d'éclairage comportant :
- des moyens d'éclairage, disposés sous le sommier dudit lit,
- des moyens d'alimentation en énergie, aptes à alimenter en énergie les moyens d'éclairage, et
- des, moyens de commande, aptes à commander sélectivement l'alimentation des moyens d'éclairage par les moyens d'alimentation en énergie,
caractérisé en ce que lesdits moyens d'alimentation en énergie comportent une pile.

Avantageusement, les moyens de commande comportent un capteur de présence apte à détecter une présence dans une zone de détection, les moyens de commande étant aptes à commander l'alimentation des moyens d'éclairage par les moyens d'alimentation en énergie lorsqu'une présence est détectée dans ladite zone de détection.

Selon un mode de réalisation de l'invention, lorsque les moyens d'éclairage sont alimentés par les moyens d'alimentation en énergie, les moyens de commande sont aptes à commander l'arrêt de l'alimentation des moyens d'éclairage par les moyens d'alimentation en énergie lorsqu'une présence est détectée dans ladite zone de détection pendant une durée supérieure à une durée minimale prédéterminée.

Selon un mode de réalisation de l'invention, les moyens de commande comportent un temporisateur, une temporisation étant initialisée lors de l'allumage des moyens d'éclairage, les moyens de commande étant aptes à commander automatiquement l'arrêt de l'alimentation des moyens d'éclairage par les moyens d'alimentation en énergie lorsqu'une durée maximale d'allumage prédéterminée s'est écoulée.

De préférence, les moyens d'éclairage comportent un ensemble de diodes électroluminescentes.

Selon un mode de réalisation de l'invention, les moyens de commande comportent un capteur de lumière, les moyens de commande étant aptes à inhiber l'alimentation des moyens d'éclairage par les moyens d'alimentation en énergie lorsque la luminosité détectée par ledit capteur de lumière est supérieure à un seuil prédéterminé.

L'invention sera mieux comprise, et d'autres buts, détails, caractéristiques et avantages de celle-ci apparaîtront plus clairement au cours de la description explicative détaillée qui va suivre, d'un mode de réalisation de l'invention donné à titre d'exemple purement illustratif et non limitatif, en référence aux dessins schématiques annexés.

Sur ces dessins :
- la figure 1 est une vue schématique simplifiée de l'avant d'un lit selon un mode de réalisation de l'invention ;
- la figure 2 est une vue schématique simplifiée de dessous du lit de la figure 1;
- la figure 3 est une vue partielle en perspective de dessous du lit de la figure 1 montrant un dispositif d'éclairage du lit ; et
- la figure 4 est un schéma fonctionnel simplifié des moyens de commande du dispositif d'éclairage de la figure 3.

En se référant aux figures 1 et 2, on voit un lit 1 comportant un sommier 2, de forme sensiblement parallélépipédique. Le sommier 2 est en appui sur quatre pieds 3, fixés respectivement aux quatre coins de la face inférieure 4 du sommier 2. Un matelas 5 (figure 1), de forme sensiblement parallélépipédique et de dimensions correspondant aux dimensions du sommier 2, est disposé sur le sommier 2.

Le lit 1 comporte un système d'éclairage. Le système d'éclairage comprend un dispositif d'éclairage droit 6, disposé sur le bord droit 8 de la face inférieure 4 du sommier 2, et un dispositif d'éclairage gauche 7, disposé sur le bord gauche 9 de la face inférieure 4 du sommier 2.

En se référant aux figures 3 et 4, on va maintenant décrire plus en détails le dispositif d'éclairage droit 6. Le dispositif d'éclairage gauche 7 est identique.

Le dispositif d'éclairage droit 6 comporte une plaque 10, de forme rectangulaire, fixée sur le bord 8. Le dispositif d'éclairage 6 comporte des moyens d'éclairage disposés sur la plaque 10. Les moyens d'éclairage comprennent un ensemble de diodes électroluminescentes 11 (DEL), par exemple un ensemble de trente diodes 11 disposées sur la plaque 10 en deux rangées de quinze diodes 11 chacune, comme cela est représenté sur la figure 3. Les diodes 11 sont disposées sur la plaque 10 de manière à être dirigées vers le sol 12 (figure 1).

Le dispositif d'éclairage droit 6 comporte des moyens d'alimentation 13, comprenant une pile 14, fixée à la plaque 10. La pile 14 est par exemple une pile alcaline 9V, d'une capacité de 500 à 600 mAh. Les moyens d'alimentation 13 comportent en outre des moyens de protection contre les inversions de polarité. La pile 14 est connectée à l'ensemble de diodes 11 de manière à pouvoir alimenter l'ensemble de diodes 11. L'alimentation par une pile 14 permet d'éviter la présence de rayonnement électromagnétique. L'alimentation par une pile 14 permet également d'éviter la présence d'une alimentation secteur 220V au niveau du lit 1, ce qui permet de garantir la sécurité du dispositif 6.

Le dispositif d'éclairage 6 comporte des moyens de commande 15 (figure 4) pour commander sélectivement l'alimentation de l'ensemble de diodes 11 par la pile 14. Les moyens de commande 15 comprennent un capteur de présence 16 apte à détecter une présence dans une zone de détection 17 (figures 1 et 2). Le capteur 16 est disposé sur le bord du sommier 2, de manière que la zone de détection 17 s'étende latéralement vers l'extérieur du sommier 2. Le capteur 16 est connecté à la plaque 10 par un câble électrique 18. Les moyens de commande 15, excepté le capteur 16, sont par exemple intégrés dans la plaque 10.

Les moyens de commande 15 comprennent un microcontrôleur 20. Le capteur de présence 16 est connecté au microcontrôleur 20.

Les moyens de commande 15 comprennent un capteur de lumière 21, connecté au microcontrôleur 20 et apte à mesurer la lumière qu'il capte, c'est-à-dire la lumière ambiante à proximité du lit 1.

Les moyens de commande 15 comprennent des éléments de mesure et de régulation du courant et de la tension 22, qui permettent au microcontrôleur 20 de contrôler l'alimentation de l'ensemble de diodes 11.

Une interface de programmation 23, comprenant par exemple un écran et un clavier, peut être prévue pour permettre à un utilisateur de modifier des paramètres de fonctionnement du dispositif d'éclairage 6.

Le dispositif d'éclairage 6, excepté le capteur 16, étant disposé sous le sommier 2, il est invisible pour une personne se trouvant, par exemple, debout dans la chambre.

On va maintenant décrire le fonctionnement du dispositif d'éclairage droit 6, en partant d'un état éteint des diodes 11. Le fonctionnement du dispositif d'éclairage gauche 7 est identique.

En partant de cet état, lorsqu'un utilisateur passe dans la zone de détection 17, le capteur 16 détecte une présence et émet un signal correspondant à destination du microcontrôleur 20. A ce moment, le microcontrôleur 20 déclenche l'éclairage, c'est-à-dire que le microcontrôleur 20 commande l'alimentation de l'ensemble de diodes 11 par la pile 14. Le déclenchement de l'éclairage est ainsi réalisé par simple effleurement d'une partie latérale du sommier 2.

Dans cet état, le courant alimentant l'ensemble de diodes 11 est contrôlé par le microcontrôleur 20 par le biais des éléments de mesure et de contrôle 22. En cas de sur-tension ou de sur-courant, le microcontrôleur 20 coupe l'alimentation en commandant un transistor pilotant les diodes 11.

On notera que les diodes 11 étant orientées en direction du sol 12, le dispositif 6 permet un éclairage diffusant sous le lit 1, tel que cela est symbolisé par des rayons 25 sur la figure 1. La zone éclairée est symbolisée par des traits interrompus 26 sur la figure 2. Cet éclairage permet à l'utilisateur de se lever durant la nuit et de se déplacer sans heurter les meubles, sans avoir à allumer une lampe trop intense, par exemple une lampe de chevet. Ainsi, l'utilisateur n'est pas ébloui et ne gêne pas une autre personne dormant dans la chambre.

En partant de l'état allumé des diodes 11, lorsque l'utilisateur place de nouveau sa main dans la zone de détection 17 et la laisse pendant une durée supérieure à une durée minimale prédéterminée, par exemple d'environ 2 secondes, le microcontrôleur 20 commande l'arrêt de l'éclairage, c'est-à-dire l'arrêt de l'alimentation de l'ensemble de diodes 11 par la pile 14.

Le microcontrôleur 20 comporte en outre un temporisateur. Une temporisation est initialisée lors de l'allumage des diodes 11. Lorsqu'une durée maximale d'allumage prédéterminée, par exemple d'environ 3 minutes, s'est écoulée, le microcontrôleur 20 commande automatiquement l'extinction des diodes 11 si celles-ci sont encore allumées.

Le capteur de lumière 21 permet d'inhiber le déclenchement de l'éclairage lorsque la lumière ambiante est trop forte. Ceci a pour but de limiter tout déclenchement intempestif.

Lorsque le dispositif d'éclairage 6 est en mode veille, il consomme un minimum de courant afin de prolonger la durée de vie de la pile 14. La consommation en veille est par exemple de l'ordre de 15 µAh.

Bien que l'invention ait été décrite en relation avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Lit (1) comportant un système d'éclairage (6, 7), ledit système d'éclairage comportant :
• des moyens d'éclairage (11), disposés sous le sommier (2) dudit lit,
• des moyens d'alimentation en énergie (13), aptes à alimenter en énergie lesdits moyens d'éclairage (11), et
• des moyens de commande (15), aptes à commander sélectivement l'alimentation des moyens d'éclairage (11) par lesdits moyens d'alimentation en énergie (13),
**caractérisé en ce que** lesdits moyens d'alimentation en énergie comportent une pile (14).

2. Lit selon la revendication 1, **caractérisé en ce que** lesdits moyens de commande (15) comportent un capteur de présence (16) apte à détecter une présence dans une zone de détection (17), lesdits moyens de commande étant aptes à commander l'alimentation desdits moyens d'éclairage (11) par lesdits moyens d'alimentation en énergie (13) lorsqu'une présence est détectée dans ladite zone de détection.

3. Lit selon la revendication 2, **caractérisé en ce que**, lorsque lesdits moyens d'éclairage (11) sont alimentés par lesdits moyens d'alimentation en énergie (13), lesdits moyens de commande (15) sont aptes à commander l'arrêt de l'alimentation desdits moyens d'éclairage par lesdits moyens d'alimentation en énergie lorsqu'une présence est détectée dans ladite zone de détection (17) pendant une durée supérieure à une durée minimale prédéterminée.

4. Lit selon l'une quelconque des revendications 1 à 3, **caractérisé en ce que** lesdits moyens de commande (15) comportent un temporisateur, une temporisation étant initialisée lors de l'allumage desdits moyens d'éclairage (11), lesdits moyens de commande étant aptes à commander automatiquement l'arrêt de l'alimentation desdits moyens d'éclairage par lesdits moyens d'alimentation en énergie (13) lorsqu'une durée maximale d'allumage prédéterminée s'est écoulée.

5. Lit selon l'une quelconque des revendications 1 à 4, **caractérisé en ce que** lesdits moyens d'éclairage (11) comportent un ensemble de diodes électroluminescentes.

6. Lit selon l'une quelconque des revendications 1 à 5, **caractérisé en ce que** lesdits moyens de commande (15) comportent un capteur de lumière (21), lesdits moyens de commande étant aptes à inhiber l'alimentation desdits moyens d'éclairage (11) par lesdits moyens d'alimentation en énergie (13) lorsque la luminosité détectée par ledit capteur de lumière (21) est supérieure à un seuil prédéterminé.
